# EUROPÄISCHE PATENTSCHRIFT

(11) **EP 0 383 413 B1**
(45) Veröffentlichungstag und Bekanntmachung des Hinweises auf die Patenterteilung: **11.08.1993**
(21) Anmeldenummer: 90250020.6
(22) Anmeldetag: 26.01.1990
(51) Int. Cl.: B22D 11/20

(54) **Verfahren zum Stranggiessen**
Continuous-casting method
Procédé de coulée continue

(30) Priorität: 17.02.1989 DE 3905328
(43) Veröffentlichungstag der Anmeldung: 22.08.1990
(73) Patentinhaber: MANNESMANN Aktiengesellschaft, 40027 Düsseldorf (DE)
(72) Erfinder: Pleschiutschnigg, Fritz-Peter, Dr.-Ing., D-4100 Duisburg 29 (DE); Franzen, Hans Uwe, D-4100 Duisburg 29 (DE); Glaser, Josef, Dipl.-Ing., D-4000 Düsseldorf 34 (DE); Parschat, Lothar, Dipl.-Ing., D-4030 Ratingen 5 (DE); Pfluger, Manfred, D-4100 Duisburg (DE)
(74) Vertreter: Meissner, Peter E., Dipl.-Ing.

(56) Entgegenhaltungen:
- DE-A- 3 247 002
- DE-A- 3 423 475
- REVUE DE METALLURGIE-CIT, April 1983, Seiten 303-312; P. BARDET et al.: "Contrôle du processus de coulée continue de brames à la Sollac"
- PATENT ABSTRACTS OF JAPAN, Band 7, Nr. 55 (M-198)[1200], 5. März 1983; & JP-A-57 202 952 (SHIN NIPPON) 13-12-1982

## Beschreibung

Die Erfindung betrifft ein Verfahren zum Stranggießen von Stahl gemäß Gattungsbegriff des Anspruchs 1.

Beim Stanggießen von flachen Brammen aus Stahl bereitet die regeltechnische Beherrschung des Gießprozesses große Schwierigkeiten. Insbesondere beim Einleiten der Schmelze durch einen Tauchausguß, der in die Kokille bis unter den Badspiegel des zu erzeugenden Stranges reicht, bestehen wegen der geringen Abstände zwischen Tauchausguß und Kokillenwand und des sehr engen zur Verfügung stehenden Raumes Schwierigkeiten für den störungsfreien Ablauf des Gießprozesses. Insbesondere besteht die Gefahr, daß der Tauchausguß mit der Erstarrungsfront der Strangschale in Berührung kommt, Beschädigungen der Strangschale verursacht und damit zu Durchbrüchen des Stranges führt.

Der Erfindung liegt die Aufgabe zugrunde, die bestehenden Schwierigkeiten zu vermeiden und Maßnahmen anzugeben, mit denen ein störungsfreier Betrieb einer Stranggießanlage für flache Brammen möglich ist.

Die Aufgabe wird bei dem eingangs erwähnten Verfahren gelöst mit den Merkmalen des kennzeichnenden Teiles des Anspruches 1.

Aus der CH-PS 619 873 ist zwar eine Verteilerrinne mit Tauchausgüssen und einer Höhenverstellbarkeit durch eine Hubeinrichtung bekannt, wobei die Hubeinrichtung programmgesteuert ist. Die Verstellbarkeit dient jedoch dazu, eine bestimmte vorgegebene Gießstellung des Verteilers bzw. des Tauchausgusses festzulegen. Außerdem wird die dort beschriebene Anlage mit einer Gießspiegelregelung betrieben. Hubeinrichtung und Gießspiegelregelung arbeiten jedoch unabhängig voneinander.

In Stahl und Eisen (1988), Seiten 284 bis 285, wird eine Regeleinrichtung für Verteiler mit Tauchausgüssen bei kleinen Knüppelformaten beschrieben, wobei das Angießen und die Höhenverstellung des Verteilers während des Gießens in die Regelung einbezogen sind. Die Höhenverstellbarkeit des Verteilers wird benutzt, um den Verschleiß des Tauchausgusses in der Schlackenzone zu beeinflussen.

Aus der DE-OS 34 23 475 ist ein Verfahren zum Stranggießen unter Einbeziehung eines gesteuerten Anfahrvorganges und anschließender Gießspiegelregelung bekannt. Wichtige Parameter des Gießprozesses sollen von einer Strangschalendickenberechnung in einem Meßwertrechner gesteuert bzw. geregelt werden. Als wichtige Parameter werden dort die Kokillenoszillation, die Gießpulvermenge, die Gießpulverqualität oder auch die Kokillenkonizität genannt.

Ein Hinweis auf die Bedeutung des Abstandes zwischen Tauchausgußunterkante und der in der Kokille befindlichen Strangschale ist diesen Literaturstellen jedoch nicht zu entnehmen.

Für die Durchführung des erfindungsgemäßen Verfahrens ist ein Aufbau einer Anlage erforderlich, wie sie im Prinzip in der beiliegenden Fig. 1 dargestellt ist. Aus einem Verteiler 1, der auf Hydraulikzylindern 2 höhenverstellbar gelagert ist, fließt der Stahl durch den Tauchausguß 3 in eine Kokille 4. Der Tauchausguß 3 ragt während des Gießens bis unterhalb des Badspiegels 5 in die Kokille 4 hinein. Die Kokille ist mit einer aus Sendern 6 und Empfängern 7 bestehenden Badspiegelmeßeinrichtung 8 versehen, die in der Lage ist, auch den Anfahrvorgang, d. h. das Füllen der Kokille mit Schmelze, zu überwachen. Der Füll- und weitere Gießvorgang kann gesteuert werden durch einen unterhalb des Verteilers 1 angeordneten Schieberverschluß 9, der mittels eines Hydraulikzylinders 10 auf eine bestimmte Durchflußmenge einstellbar ist. Die Steuerung wird über eine Schieberregelung 11 vorgenommen. Mittels eines Lagereglers 12 ist die Höhenlage des Verteilers 1 durch Beeinflussung der Hydraulikzylinder 2 regelbar. Der Höhenregler 12 wirkt mit einer Meßeinrichtung 13 zusammen, der die Höhenlage des Verteilers 1 feststellt. Ferner wird die Strangabzugsgeschwindigkeit bei 14 gemessen. Die Meßwerte über die Stellung des Schiebers, des Badspiegels in der Kokille und der Transportrollen werden einem Badspiegelregler 15 zugeführt und nach vorgegebenen Werten von diesem Regler 15 gesteuert. Der Badspiegelregler 15, der Lageregler 12 des Verteilers und die Meßeinrichtung 13 für die Höhenlage des Verteilers sind mit einem übergeordneten Führungsregler 16 verbunden, in den außerdem Daten über die Temperatur des Stahles und der Stahlqualität eingespeist werden. In diesem Führungsregler 16 wird die Strangschalendicke in der Kokille nach der Formel$\text{Schalendicke = K√t}$
errechnet und durch Vorgaben an die Lageregelung 12 des Verteilers der Verteiler während des Gießprozesses derart der Strangschalenfront 14 nachgeführt, daß in jedem Fall ein Sicherheitsabstand zwischen der Unterkante des Tauchausgusses und der Erstarrungsfront der Strangschale verbleibt. Der Faktor K berücksichtigt die Temperatur und Qualität des Stahles, sowie die Strangabzugsgeschwindigkeit und die Lage des Gießspiegels.

Die Erfindung ist natürlich auch anwendbar bei Verteilern ohne Stopfen- oder Schieberregelung der Ausflußmenge.

## Patentansprüche

1. Verfahren zum Stranggießen von Stahl, bei dem Schmelze aus einem Verteiler (1) durch einen Tauchausguß (3) in eine Kokille (4) mit rechteckigem Querschnitt geleitet wird,
dadurch gekennzeichnet,
daß bei einer Kokille (4) mit einem Abstand der Breitseiten von 40 bis 100 mm voneinander und einem Abstand der Schmalseiten zwischen 200 und 2000 mm voneinander
a) der Angießvorgang in Verbindung mit der Ingangsetzung des Strangabzuges (14) automatisch geregelt oder gesteuert wird, wobei
a1) der Strangabzug bei Erreichen einer gewünschten Badspiegelhöhe des Stahles in der Kokille gestartet wird und
a2) der Strangantrieb über einen Regler definiert auf eine gewünschte Strangabzugsgeschwindigkeit gebracht wird,
b) die Lage des Badspiegels (5) in der Kokille durch ein System einer an sich bekannten Badspiegelregeleinrichtung (15) erfaßt wird,
c) der zunächst auf eine von der betrieblichen Sollstellung abweichenden Iststellung eingefahrene Tauchausguß (3) in Abstimmung mit dem steigenden Badspiegel (5) in die betriebliche Sollstellung durch eine Lageänderung des Verteilers (1) hochgefahren wird, wobei
c1) die betriebliche Sollstellung des Tauchausgusses im Bezug zur Oberkante der Kokille eine Variable ist, welche abhängig ist von der Temperatur der Stahlschmelze, der Stahlqualität, dem K-Wert der Strangerstarrung, der Strangabzugsgeschwindigkeit und der Badspiegelhöhe und während des Gießens einen Abstand einer äußeren Unterkante des Tauchausgusses zwischen Erstarrungsfront der Strangschale und Badspiegel festlegt.

## Claims

1. A method for the continuous casting of steel in which molten metal is passed from a distributor (1) through an immersion nozzle (3) into a mould (4) having a rectangular cross-section,
characterised in that
in a mould (4) having a distance between the broad sides of 40 to 100 mm and a distance between the narrow sides of between 200 and 2000 mm,
a) the initial casting operation is regulated or controlled automatically in conjunction with the actuation of the removal of billet (14), with
a1) the removal of billet being started when a desired liquid level of the steel in the mould is reached and
a2) the billet drive being brought to a desired billet removal speed in defined manner via a controller,
b) the position of the bath level (5) in the mould is detected by a system of a known bath level controlling means (15),
c) the immersion nozzle (3) which is initially moved to an actual position which differs from the operative desired position is raised into the operative desired position, matched to the rising bath level (5), by changing the position of the distributor (1),
c1) the operative desired position of the immersion nozzle relative to the upper edge of the mould being a variable which is dependent on the temperature of the molten steel, the steel quality, the K-value of the solidification of the billet, the billet removal speed and the bath level, and during pouring determines a distance of an outer lower edge of the immersion nozzle between the solidification front of the strand shell and the bath level.

## Revendications

1. Procédé de coulée continue pour de l'acier, dans lequel le bain de fusion est guidé à partir d'un distributeur (1), à travers une buse de plongée (3), dans une coquille (4) présentant une section transversale rectangulaire,
caractérisé en ce que, pour une coquille (4) présentant un écartement entre les grands côtés de 40 à 100 mm et un écartement entre les petits côtés de 200 à 2000 mm,
a) le processus de coulée, en relation avec la mise en oeuvre de l'extraction de la barre de coulée (14), est réglé ou commandé automatiquement,
a1) l'extraction de la barre de coulée étant-mise en route par l'atteinte d'une hauteur souhaitée de la surface du bain d'acier dans la coquille, et
a2) l'entraînement de la barre de coulée, défini par un régulateur, étant amené à une vitesse d'extraction souhaitée de la barre de coulée,
b) l'état de la surface du bain (5) dans la coquille est détecté par un système d'un dispositif de réglage connu (15) de la surface du bain,
c) la buse de plongée (3), tout d'abord introduite dans une position effective différente de la position de fonctionnement prescrite, est amenée, vers le haut, en accord avec la surface (5) montante du bain, dans la position de fonctionnement prescrite, par l'intermédiaire d'une modification de la position du distributeur (1),
c1) la position de fonctionnement prescrite de la buse de plongée étant une variable par rapport à la surface de la coquille, variable qui dépend de la température du bain de fusion d'acier, de la qualité de l'acier, de la valeur K de la solidification de la barre de coulée, de la vitesse d'extraction de la barre de coulée, et de la hauteur de la surface du bain et qui, pendant la coulée continue, fixe l'écartement d'un bord externe inférieur de la buse entre le front de solidification de l'enveloppe de la barre de coulée et la surface du bain.
